# FASCICULE DE BREVET EUROPEEN

(11) **EP 0 882 659 B1**
(45) Date de publication et mention de la délivrance du brevet: **19.07.2000**
(21) Numéro de dépôt: 98401276.5
(22) Date de dépôt: 28.05.1998
(51) Int. Cl.: B65F 1/14, F42B 39/14

(54) **Borne de propreté securisée.**
Explosionsicherer Abfallbehälter
Blast-resistant litter bin

(30) Priorité: 05.06.1997 FR 9706950
(43) Date de publication de la demande: 09.12.1998
(73) Titulaire: Etat-Francais représenté par le Délégué Général pour L'Armement, 00460 Armées (FR)
(72) Inventeur: Nadaud, Didier, 56260 Larmor Plage (FR); Jacob, Yves, 56100 Lorient (FR); Lemerdy, Jean-François, 56600 Lanester (FR)

(56) Documents cités:
- DE-U- 9 203 603
- GB-A- 2 279 231
- GB-A- 2 289 399
- US-A- 3 504 846

## Description

L'invention concerne la conception et la réalisation d'une borne de propreté sécurisée utilisable dans les agglomérations et les lieux publics généralement pour le dépôt de détritus.

Les bornes de propreté habituellement utilisées dans les agglomérations et lieux publics ne résistent à aucune menace de type charge explosive ou grenade, qui pourrait y être déposée.

On connait des bornes de propreté sécurisées disposées sur socle, qui confinent une explosion éventuelle, qui serait provoquée par une charge maximale de 0,6 Kg d'équivalent T.N.T.. Elles sont munies d'un couvercle présentant une ouverture suffisamment étroite pour éviter le passage d'objets volumineux, qui pourraient être des charges explosives, et ne permettent que le dépôt de détritus de petites dimensions. Elles sont cylindriques et comprennent une double paroi constituée par une couche externe en acier et une couche interne en métal galvanisé séparée de la couche externe par une couche intermédiaire destinée à absorber une explosion éventuelle et les éclats qui en résulteraient. Les détritus sont recueillis dans une poche en plastique. La base est fermée et laisse seulement le passage pour un conduit d'évacuation et d'écoulement d'eaux de pluies ou de déchets, qui part de la couche interne.

Les bornes de propreté sécurisées peuvent aussi être fabriquées dans un matériau balistique.

Toutes les bornes de propreté sécurisées connues ont une résistance faible voire nulle vis à vis de charges explosives supérieures à 0,6 Kg d'équivalent T.N.T et n'assurent pas une sécurité suffisante pour les usagers et passants qui sont à proximité.

L'invention a pour but de proposer une borne de propreté sécurisée, qui remédie aux inconvénients des bornes de propreté de l'état de la technique, qui puisse donc résister aux effets d'une agression éventuelle par des charges explosives supérieures à 0,6 Kg d'équivalent T.N.T., qui y seraient déposés, sans danger pour les usagers et passants situés à proximité.

L'invention a donc pour objet une borne de propreté sécurisée cylindrique à double paroi et fixée sur un socle, caractérisée en ce que la double paroi est formée par un premier cylindre intérieur ouvert en partie haute et basse servant de support à un réceptacle pour les objets déposés, et un deuxième cylindre extérieur non solidaire du premier et coaxial avec lui ouvert en partie haute et basse, et séparé du premier cylindre par un espace vide, tel qu'il puisse contenir une déformation du premier cylindre, sous l'effet d'une explosion.

De préférence, le cylindre extérieur a une hauteur plus grande que le cylindre intérieur.

Dans un mode de réalisation préférentiel le cylindre intérieur est centré en hauteur par rapport au cylindre extérieur pour orienter un jet d'éclats éventuel vers le sol avec un angle d'incidence limite inférieur à 45 degrés.

D'autres caractéristiques et avantages de la présente invention apparaitront à la lecture de la description suivante d'un mode de réalisation préférentiel, donné à titre illustratif et non limitatif, et des figures suivantes parmi lesquelles :
- la figure 1 représente une vue en perspective d'une borne de propreté sécurisée selon l'invention;
- la figure 2 représente une vue en coupe d'une borne de propreté sécurisée selon l'invention.

La borne de propreté 1 selon l'invention comprend une double paroi constituée par un premier cylindre intérieur 2 pouvant être en acier ou en titane et ouvert en partie haute et basse et un deuxième cylindre extérieur 3 coaxial avec le premier, pouvant être en acier ou alliage léger ou bien en matériau composite à base de fibres, et également ouvert en partie haute et basse. Le premier cylindre sert de support à un panier réceptacle 6 des détritus représenté sur la figure 2, pouvant être une poche en plastique.

Les deux cylindres sont fixés à leur partie basse par des pattes de fixation 4 à un socle 5. Le socle peut avoir une forme quelconque, par exemple conique.

Le choix des matériaux de constitution des cylindres s'effectue en fonction des exigences des masses d'explosifs et des éclats contre lesquels il faut se protéger, de la masse totale de la borne et de considérations liées à une implantation en milieu urbain.

Les cylindres extérieur et intérieur sont séparés par un espace suffisant pour admettre la déformation du cylindre intérieur sous l'effet d'une explosion éventuelle due à une charge explosive qui aurait été déposée dans le panier réceptacle des détritus. De cette-manière, les contraintes exercées sur le cylindre intérieur ne sont pas transmises au cylindre extérieur. Il est essentiel que les deux cylindres ne soient pas solidaires, pour que la déformation du cylindre intérieur n'affecte pas le cylindre extérieur.

Les cylindres extérieur et intérieur peuvent avoir les mêmes hauteurs. Dans un autre mode de réalisation, le cylindre extérieur englobe complètement le cylindre intérieur, qui a une hauteur moindre, et ne dépasse alors ni par le haut ni par le bas le cylindre extérieur, afin d'optimiser les zones d'éjection des gaz et des éclats dans le cas d'une explosion éventuelle, et d'en réduire les effets. Le cylindre intérieur est de préférence centré en hauteur par rapport au cylindre extérieur afin d'orienter le jet d'éclats vers le sol avec un angle d'incidence limite α inférieur à 45 degrés, pour en éviter les ricochets.

La borne de propreté sécurisée selon l'invention est ainsi ouverte en partie haute et en partie basse. De cette manière, les projections de gaz qui résulteraient d'une explosion sont canalisées, et les éclats produits sont contenus et non éjectés. Il en résulte une plus grande sécurité pour les usagers et passants.

Dans un mode de réalisation particulier d'une borne de propreté sécurisée selon l'invention, le cylindre extérieur a un diamètre de 800 mm et le cylindre intérieur un diamètre de 450 mm, et leurs épaisseurs sont de 5 mm. Une telle borne de propreté sécurisée résiste au moins à une charge explosive de 1,2 Kg d'équivalent T.N.T.

Les dimensions peuvent être adaptées pour tenir compte des exigences de menaces et de capacité utile, ainsi que des considérations d'implantation en milieu urbain.

## Revendications

1. Borne de propreté sécurisée cylindrique à double paroi et fixée sur un socle, caractérisée en ce que la double paroi est formée par un premier cylindre intérieur ouvert en partie haute et basse servant de support à un réceptacle pour les objets déposés, et un deuxième cylindre extérieur non solidaire du premier et coaxial avec lui ouvert en partie haute et basse, et séparé du premier cylindre par un espace vide, tel qu'il puisse contenir une déformation du premier cylindre, sous l'effet d'une explosion.

2. Borne de propreté sécurisée cylindrique à double paroi et fixée sur un socle selon la revendication 1, caractérisée en ce que le cylindre extérieur a une hauteur plus grande que le cylindre intérieur.

3. Borne de propreté sécurisée cylindrique à double paroi et fixée sur un socle selon la revendication 2, caractérisée en ce que le cylindre intérieur est centré en hauteur par rapport au cylindre extérieur pour orienter un jet d'éclats éventuel vers le sol avec un angle d'incidence limite inférieur à 45 degrés.

4. Borne de propreté sécurisée cylindrique à double paroi et fixée sur un socle selon l'une des revendications 1 à 3, caractérisée en ce que les deux cylindres sont fixés au socle par des pattes de fixation.

5. Borne de propreté sécurisée cylindrique à double paroi et fixée sur un socle selon l'une des revendications 1 à 4, caractérisée en ce que le cylindre extérieur est en acier, alliage léger ou en matériau composite.

6. Borne de propreté sécurisée cylindrique à double paroi et fixée sur un socle selon l'une des revendications 1 à 5, caractérisée en ce que le cylindre intérieur est en acier.

7. Borne de propreté sécurisée cylindrique à double paroi et fixée sur un socle selon l'une des revendications 1 à 5, caractérisée en ce que le cylindre intérieur est en titane.

## Patentansprüche

1. Gesicherter, zylinderförmiger und doppelwandiger, auf einem Sockel befestigter Behälter für Straßenabfälle, dadurch gekennzeichnet, dass die Doppelwand von einem ersten, oben und unten offenen inneren Zylinder, der als Träger für einen Behälter für die eingeworfenen Gegenstände dient, und einem zweiten, mit dem ersten Zylinder nicht fest verbundenen und koaxial zu ihm liegenden, oben und unten offenen äußeren Zylinder, welcher vom ersten Zylinder durch einen Hohlraum getrennt ist, so dass er eine von einer Explosion verursachte Verformung des ersten Zylinders auffangen kann, gebildet wird.

2. Gesicherter, zylinderförmiger und doppelwandiger, auf einem Sockel befestigter Behälter für Straßenabfälle gemäß Patentanspruch 1, dadurch gekennzeichnet, dass der äußere Zylinder höher ist als der innere Zylinder.

3. Gesicherter, zylinderförmiger und doppelwandiger, auf einem Sockel befestigter Behälter für Straßenabfälle gemäß Patentanspruch 2, dadurch gekennzeichnet, dass der innere Zylinder in der Höhe zentrisch zurn äußeren Zylinder angeordnet ist, so dass ein eventueller Splitterausstoß in einem auf höchstens 45 Grad begrenzten Einfallswinkel zum Boden gerichtet wird.

4. Gesicherter, zylinderförmiger und doppelwandiger, auf einem Sockel befestigter Behälter für Straßenabfälle gemäß irgendeinem der Patentansprüche 1 bis 3, dadurch gekennzeichnet, dass beide Zylinder mit Befestigungsklauen am Sockel befestigt sind.

5. Gesicherter, zylinderförmiger und doppelwandiger, auf einem Sockel befestigter Behälter für Straßenabfälle gemäß irgendeinem der Patentansprüche 1 bis 4, dadurch gekennzeichnet, dass der äußere Zylinder aus Stahl, einer Leichtmetall-Legierung oder einem Verbundstoff besteht.

6. Gesicherter, zylinderförmiger und doppelwandiger, auf einem Sockel befestigter Behälter für Straßenabfälle gemäß irgendeinem der Patentansprüche 1 bis 5, dadurch gekennzeichnet, dass der innere Zylinder aus Stahl besteht.

7. Gesicherter, zylinderförmiger und doppelwandiger, auf einem Sockel befestigter Behälter für Straßenabfälle gemäß irgendeinem der Patentansprüche 1 bis 5, dadurch gekennzeichnet, dass der innere Zylinder aus Titan besteht.

## Claims

1. Reinforced trash can, cylindrical, with a double wall, attached to a pedestal, wherein said double wall consists of a first inner cylinder open at the top and bottom, serving to support a receptacle for deposited objects, and a second outer cylinder which is not directly attached to the first cylinder but which is coaxial therewith, open at the top and bottom, and separated from the first cylinder by an empty space, so that it can contain a deformation of the first cylinder as the result of an explosion.

2. Reinforced trash can, cylindrical, with a double wall, attached to a pedestal, according to Claim 1, wherein the height of the outer cylinder is greater than that of the inner cylinder.

3. Reinforced trash can, cylindrical, with a double wall, attached to a pedestal, according to Claim 2, wherein the inner cylinder is centered in height relative to the outer cylinder, in order to direct any shrapnel toward the ground at a limit angle of incidence inferior to 45 degrees.

4. Reinforced trash can, cylindrical, with a double wall, attached to a pedestral, according to any of Claims 1 to 3, wherein both cylinders are attached to the pedestal by means of attachment feet.

5. Reinforced trash can, cylindrical, whith a double wall, attached to a pedestal, according to any of Claims 1 to 4, wherein the outer cylinder is made of steel, light alloy or composite material.

6. Reinforced trash can, cylindrical, with a double wall, attached to a pedestal, according to any of Claims 1 to 5, wherein the inner cylinder is made of steel.

7. Reinforced trash can, cylindrical, with a double wall, attached to a pedestal, according to any of Claims 1 to 5, wherein the inner cylinder is made of titanium.
